# EUROPÄISCHE PATENTSCHRIFT

(11) **EP 0 198 073 B1**
(45) Veröffentlichungstag und Bekanntmachung des Hinweises auf die Patenterteilung: **27.09.1989**
(21) Anmeldenummer: 85905619.4
(22) Anmeldetag: 28.10.1985
(51) Int. Cl.: B01F 5/04

(54) **VORRICHTUNG ZUR EINBRINGUNG EINES GASES IN EINER FLÜSSIGKEIT**
DEVICE FOR INTRODUCING A GAS INTO A LIQUID
DISPOSITIF D'INTRODUCTION D'UN GAZ DANS UN LIQUIDE

(30) Priorität: 27.10.1984 DE 3439464
(43) Veröffentlichungstag der Anmeldung: 22.10.1986
(73) Patentinhaber: Hosch Fördertechnik GmbH, D-4350 Recklinghausen (DE)
(72) Erfinder: SCHWARZE, Hans-Otto, D-4350 Recklinghausen (DE)
(74) Vertreter: Türk, Gille, Hrabal, Leifert
(86) Internationale Anmeldenummer: EP8500571
(87) Internationale Veröffentlichungsnummer: WO8602577

(56) Entgegenhaltungen:
- CH-A- 490 108
- DE-C- 166 309
- FR-A- 2 397 870
- US-A- 3 946 948

## Beschreibung

Die Erfindung betrifft eine Vorrichtung zum kontinuierlichen Einbringen eines Gases, insbesondere Luft, in eine Flüssigkeit, insbesondere Wasser, für eine Wasseraktivierung, Wasseraufbereitung, Flotation, Deink-Anlagen oder dergleichen, mit einer als im wesentlichen kreisförmiger Ringspalte mit horizontal verlaufender Mittelebene ausgebildeten Verteilervorrichtung für Flüssigkeit, wenigstens einer Gasaustrittsöffnung einschließlich Zuleitung und einem Diffusor mit derselben horizontal verlaufenden Mittelebene stromabwärts der Verteilervorrichtung, wobei die Gasaustrittsöffnungen oberhalb und unterhalb des Ringspaltes mündende kreisringförmige Öffnungen jeweils einer Luftkammer sind.

Aus der DE-OS 3015788 ist im Zuge einer Flotationsvorrichtung eine Begasungsvorrichtung offenbart. Die eigentliche Vorrichtung besteht aus einem quaderförmigen Gehäuse mit einer Flachdüse, einer Reihe von Luftzutrittsöffnungen und einem flachen Diffusor mit in sich ebenen Begrenzungsflächen. Für eine Flotationsvorrichtung werden jeweils mehrere Begasungsvorrichtungen eingesetzt, wobei der Flüssigkeit der im Querschnitt kreisförmigen Flotationskammer durch Schrägstellen der Begasungsvorrichtungen ein Drall verliehen wird. Die Flachdüsenform ist in erster Linie deshalb gewählt worden, um der bisher bei Düsen beobachteten Verstopfung durch Faserstoffe und dergleichen entgegenzuwirken.

Es hat sich jedoch in der Praxis gezeigt, daß die erhoffte Verbesserung in Form einer verminderten Verstopfungsgefahr nicht eintritt. Wenn nämlich nahe einer seitlichen Begrenzungswand eine Verstopfung eintritt, baut sich sehr schnell bis zu dieser Wand ein undurchdringlicher Pfropfen auf, der im weiteren Verlauf des Betriebes nicht mehr von selbst weggespült wird. Stattdessen wächst die Flachdüse langsam zu und verliert ihre günstige Betriebsweise, da z. B. der Diffusor für die dann noch freie Durchtrittsstelle im Bereich der Flüssigkeitsdüse zu breit ausgelegt ist. Ein weiterer wesentlicher Nachteil der bekannten Begasungsvorrichtungen liegt jedoch in der relativ teuren Herstellung. Die für die Vorrichtung benötigten Flachkörper müssen in engen Toleranzen auf Hobel-und Schleifmaschinen erzeugt werden, die erfahrungsgemäß weniger wirtschaftlich sind als z. B. die Formgebung durch Drehen, da jeder Schneidhub mit einem leerlaufenden Rückhub verbunden ist.

Die FR-A-2 397870 lehrt, ein erstes Fluid in ein zweites mittels einer Strahlvorrichtung einzuspeisen, wobei eines der Fluide in der Mitte der Vorrichtung eintritt und das andere Fluid ansaugt. Das Fluidgemisch strömt dann auf die Peripherie der Vorrichtung zu. Die Vorrichtung selbst weist zwei voneinander entfernt angeordneten Platten auf, zwischen denen sich das Fluidgemisch bewegt. Bei der Vorrichtung wird die Gefahr einer Verstopfung durch die Verwendung einer aus den zwei Platten gebildeten Ringdüse schon herabgesetzt, jedoch nicht in ausreichendem Maße.

Daher ist es Aufgabe der Erfindung, bei einer Vorrichtung der eingangs genannten Gattung die Flüssigkeitsdüse in einfacher und wirtschaftlicher Weise so auszugestalten, daß eine Verstopfungsgefahr weitgehend vermieden wird.

Diese Aufgabe wird von einer gattungsgemäßen Vorrichtung mit den im Kennzeichen des Anspruches 1 aufgeführten Merkmalen gelöst.

Bei der erfindungsgemäßen Vorrichtung bildet der Ringspalt der Verteilervorrichtung den Austritt einer düsenartigen Kammer, deren Querschnitt sich auf dem Weg von einer Zuleitung bis zum Ringspalt monoton verengt, ferner weist der Diffusor zwei sich gegenüberliegende Begrenzungsflächen jeweils zu beiden Seiten der aus dem Ringspalt austretenden Flüssigkeit auf, deren Abstand zueinander auf einem Strompfad von innen nach außen unter Berücksichtigung des wachsenden Umfangs des Strompfades mit steigendem Durchmesser so gewählt ist, daß der im Grundriß kreisförmige und im Querschnitt konische Diffusor eine Gesamtaufweitung aufweist, die der eines kreisförmigen Diffusors mit einem Öffnungswinkel von 2° bis 6° entspricht.

Die Vorrichtung gemäß der Erfindung ist also mit einer endlosen Ringdüse ausgestattet, in der keine Seitenbegrenzung in Form einer Abschlußwand oder dergleichen vorhanden ist. Es kann sich also nach einer anfänglich geringen Verstopfung an irgendeiner Stelle des Ringspaltes keine Brücke zu einem feststehenden Teil bilden, die dann nicht mehr von der laufenden Strömung beseitigt werden kann. Vielmehr ist bei der Vorrichtung gemäß der Erfindung damit zu rechnen, daß sich eine Verstopfung sofort wieder auflöst, ehe sie zu einer spürbaren Beeinträchtigung der Strömungsverhältnisse führt. Die Herstellung gelingt durch das Zusammensetzen von Drehteilen, die in der Regel besonders wirtschaftlich, ja sogar auf Automaten gefertigt werden können. Schließlich ist eine einzige Zuführung für die Flüssigkeit und für das Gas erforderlich, um die ohnehin in kreisförmigen Flotationsanlagen zu installierende Vorrichtung gemäß der Erfindung mit Betriebsstoffen zu versorgen.

Aus der europäischen Patentanmeldung 35243 ist eine Begasungsvorrichtung bekanntgeworden, bei der der Flüssigkeitsstrahl auf einen spitzen Rotationskörper gerichtet und dabei annähernd in die Horizontale umgelenkt wird. Während der Umlenkung bzw. auf dem Wege von dem Austritt der Flüssigkeit aus der Düse zur Spitze des Rotationskörpers wird der Flüssigkeit das Gas beigemischt, wobei der Rotationskörper zusammen mit der aufgeweiteten Luftzuführung einen gekrümmten Diffusor bildet, in dem die Strömung abgebremst und ihr innerer Druck erhöht wird. Folglich ist der Gasübertritt in die Flüssigkeit mangelhaft; außerdem besteht ein ungünstiges Verhältnis an der Flüssigkeitsdüse zwischen der Mantelfläche und damit der Gaseintrittsfläche zu dem Volumenstrom der Flüssigkeit, das ebenfalls einem reichlichen Gasübertritt in die Flüssigkeit entgegensteht. Bei dieser bekannten Vorrichtung wird zwar auch das Gemisch aus Flüssigkeit und Gas radial abgegeben, im übrigen bestehen jedoch zu der Vorrichtung gemäß der Erfindung keine Gemeinsamkeiten.

Bei einem radialen Diffusor, wie er bei der Erfindung Verwendung findet, ist auf dem Strompfad von innen nach außen eine natürliche Aufweitung unabhängig von den oberen und unteren Begrenzungsflächen vorhanden, die aus der Durchmesservergrößerung und dem damit einhergehenden Anstieg der Umfangsfläche herrührt. Es hat sich gezeigt, daß ein Diffusor dieser Art nur dann die gewünschte Umsetzung von Geschwindigkeit in Druck bei möglichst geringen Verlusten verwirklicht, wenn die Gesamtaufweitung der eines Diffusors mit kreisförmigem Querschnitt und mit einem Offnungswinkel von 2° bis 6° entspricht. Angesichts dieser Forderung können die unterschiedlichsten Konfigurationen für die obere und untere Begrenzungsfläche zueinander entstehen. Bei kleinen Flüssigkeitsmengen pro Zeiteinheit, also bei einer geringen Umfangslänge des Ringspaltes, verengt sich die lichte Weite zwischen den Begrenzungsflächen von innen nach außen, obwohl selbstverständlich insgesamt noch eine Aufweitung der genannten Größe vorhanden ist. Bei Ringspalten, deren Umfangsfläche wesentlich größer ist zur Bewältigung einer größeren Flüssigkeitsmenge pro Zeiteinheit, kann bei im übrigen annähernd gleicher Lauflänge des Diffusors erst eine verjüngende, dann eine gleichbleibende und schließlich eine sich aufweitende Konfiguration zwischen den beiden Begrenzungsflächen vorhanden sein.

Eine typische Vorrichtung gemäß der Erfindung ist so ausgebildet, daß der Ringspalt eine lichte Weite von 5mm aufweist, die Austrittsgeschwindigkeit der Flüssigkeit aus dem Ringspalt etwa 12-13 m/s beträgt und eine hinreichende Ausflußgeschwindigkeit am Austritt des Diffusors bei einer Flüssigkeitshöhe von ca. 1,5 bis 2 m in dem Behandlungsbecken vorhanden ist. Der letztgenannte Parameter hat sich für Flotationen und Behandlungsbecken aller Art als günstig herausgestellt. Auch ist bei einer lichten Weite von 5 mm für den Ringspalt eine ausreichende Sicherheit gegen Verstopfen des Ringspaltes vorhanden.

Die Vorrichtung gemäß der Erfindung wird in aller Regel im Zentrum eines im Querschnitt kreisförmigen Beckens in der Nähe des Bodens angeordnet. Wenn dabei eine leichte Drallströmung innerhalb des Beckens vorherrschen soll, können zwischen den Begrenzungsflächen des Diffusors widerstandsarme Distanzstege angeordnet sein, die leicht gekrümmt sind und den Drall im ausreichenden Maße hervorrufen. Bei entsprechend fülliger Ausbildung der Distanzstege können sie, mit oder ohne Krümmung, zur Versorgung der untenliegenden Luftkammer mit Luft aus der darüberliegenden Luftkammer herangezogen werden, wobei zu der obenliegenden Luftkammer eine Rohrleitung führt, deren freies Ende sich oberhalb des Flüssigkeitsstandes in dem zugeordneten Behandlungsbecken befindet. Abweichend davon kann auch die untere Luftkammer durch gesonderte Rohrleitungen oder durch Verbindungsleitungen außerhalb der Vorrichtung aus der oberen Luftkammer versorgt werden.

Die Versorgung der einen Luftkammer von der mit einer Zuleitung versehenen, anderen Luftkammer kann auch direkt über die Luftaustrittsöffnungen erfolgen. Zur Schaffung dieser Übertrittsbereiche ist dann die Ringdüse an vorgegebenen Stellen durch Distanzstücke oder Befestigungsstücke verschlossen, hinter denen sich im Strömungsschatten ein flüssigkeitsfreier Bereich ausbildet, der für die Überströmung des Gases von der einen Kammer in die andere herangezogen wird. In der Regel genügen drei gleichmäßig um den Umfang verteilte Distanzstücke oder Befestigungsstücke zur Hervorrufung dieser Überströmbereiche. Gegebenenfalls kann die Breite in Umfangsrichtung des Ringspaltes variiert werden.

Die Zuführung der Flüssigkeit zum Ringspalt sollte besonders sorgfältig gestaltet werden, da bei richtiger Formgebung eine erhebliche Einsparung an laufenden Betriebskosten erzielbar ist. Besonders vorteilhafte Bedingungen ergeben sich, wenn der Ringspalt den Austritt einer Kammer bildet, an deren Oberseite die Zuleitung für die Flüssigkeit angeschlossen ist, und deren Querschnitt sich auf dem Weg von der Zuleitung bis zum Ringspalt monoton verengt. Das ist gleichbedeutend damit, daß die Flüssigkeit fortwährend beschleunigt wird, da der jeweils wirksame Strömungsquerschnitt vom Zulauf bis zum Ringspalt ohne Sprung und ohne Aufweitung auf ein vorangegangenes Maß kleiner wird. Der Ringspalt bildet schließlich die engste Stelle, aus der die Flüssigkeit mit hoher Geschwindigkeit austritt.

Statt einer einseitigen Zuführung der Flüssigkeit von unten oder von oben kann auch eine beidseitige Zuführung der Flüssigkeit von unten und von oben vorgesehen sein. Der Ringspalt liegt dann im Zentrum eines Kanales, der von den beiden Flüssigkeitszuläufen gebildet wird. Der letzte Abschnitt jedes Zulaufs bis zum Ringspalt kann wieder als monoton sich verengend ausgebildet sein, damit die Flüssigkeit gleichmäßig beschleunigt wird und mit hoher Geschwindigkeit aus dem Ringspalt austritt. Bei dieser Art der Anordnung der Flüssigkeitszuführung muß selbstverständlich in beiden Zuführleitungen der gleiche Druck herrschen, damit sich die eine Flüssigkeitssäule auf der anderen «abstützen» kann.

Bevor die Flüssigkeit in den Diffusor eintritt, nimmt sie wegen des an dieser Stelle stark abfallenden Druckes extreme Mengen Gas auf, was zu einer Volumenvergrößerung des Flüssigkeit-GasGemisches führt. Entsprechend ist der Einlauf des Diffusors im Querschnitt deutlich größer ausgebildet als der Ringspalt. In der Regel reicht die Saugkraft der aus dem Ringspalt austretenden Flüssigkeit aus, um nach den Ruheperioden die über die Öffnungen vollgelaufenen Luftkammern selbsttätig leerzusaugen.

Nachfolgend werden Ausführungsbeispiele der Erfindung, die in der Zeichnung dargestellt sind, näher erläutert; in der Zeichnung zeigen:
Fig. 1 eine Querschnittsansicht durch eine Vorrichtung gemäß der Erfindung für kleinere und mittlere Flüssigkeitsdurchsatzmengen,
Fig. 2 eine Ansicht gemäß Fig. 1 eines weiteren Ausführungsbeispiels der Erfindung für eine sehr große Durchsatzmenge;
Fig. 3 den Ausschnitt einer Schnittansicht gemäß der Linie 111-111 in der Fig. 2,
Fig. 4 eine Ansicht gemäß Fig. 1 eines weiteren Ausführungsbeispiels der Erfindung mit einer Flüssigkeitszuleitung auf der Oberseite und auf der Unterseite und
Fig. 5 eine Querschnittsansicht entlang der Linie V-V in der Fig. 4 als Ausschnitt zur Verdeutlichung der Bildung von Gasübertrittsbereichen von einer Kammer in die andere.

Die in der Figur 1 wiedergegebene Vorrichtung gemäß der Erfindung besteht im wesentlichen aus einem Gehäuse 1, gebildet aus einem Gehäuseoberteil 2 und einem Gehäuseunterteil 3. Im Zentrum des Gehäuseoberteils 2 befindet sich ein Zulauf 4 für eine Flüssigkeit, die mit einem Gas angereichert werden soll beispielsweise für eine Flotationsanlage. Der Zulauf 4 mündet in eine Kammer 5, wobei das untere Ende des Zulaufs 4 bereits Bestandteil von der Querschnittsverengung abwärts der Kammer 5 ist. Das Ende der Kammer 5 wird durch einen Ringspalt 6 gebildet, dem die Flüssigkeit unter ständiger Geschwindigkeitszunahme zuströmt. Dabei ist eine Spitze 7 in der Mitte eines als Ringwanne ausgebildeten Bodens 21 der Kammer 5 an der gleichmäßigen Verteilung der Strömung auf den umlaufenden, endlosen Ringspalt 6 beteiligt.

Die aus dem Ringspalt 6 austretende Flüssigkeit strömt an Öffnungen 8 vorbei in einen Diffusor 14 hinein, wobei die Öffnungen 8 den Ausgang von Luftkammern 9 und 10 bilden, die über Zuleitungen 11 bzw. 12 mit Gas, im vorliegenden Fall mit Luft versorgt werden. Im Bereich der Öffnungen 8 nimmt der Flüssigkeitsstrahl Gas auf, und die dadurch bedingte Volumenvergrößerung des nun vorhandenen Gemisches ist durch einen entsprechend erweiterten Einlauf des Diffusors 14 berücksichtigt.

Die Begrenzungsflächen 17 und 18 des durch zwei Scheiben 15 und 16 gebildeten Diffusors 14 laufen nach außen hin leicht aufeinander zu, wobei jedoch insgesamt eine Aufweitung für das durch den Diffusor 14 strömende Medium vorhanden ist, und zwar aufgrund der Aufweitung in Umfangsrichtung mit zunehmendem Abstand von dem Ringspalt 6. Gleichmäßig um den Umfang des Diffusors 14 verteilt befinden sich Distanzstükke 19, in deren unmittelbarer Nachbarschaft ein durchgehender Schraubenbolzen 20 jeweils die beiden Gehäuseteile 2 und 3 miteinander verbindet. Der Schraubenbolzen 20 und in seinem Strömungsschatten das Distanzstück 19 behindern zwar den Austritt des Diffusors an drei Stellen, diese Beeinträchtigung der Strömung kann jedoch ohne nennenswerte Verluste toleriert werden.

Die Zuleitung 12 zu der unteren Luftkammer 10 muß selbstverständlich auf ein Niveau aufragen, das oberhalb des Flüssigkeitsstandes in dem Behandlungsbehälter (nicht dargestellt) liegt, in dessen Zentrum in der Nähe des Bodens die Vorrichtung gemäß der Figur 1 eingesetzt ist. Andernfalls würde der Behälter in den Ruheperioden über die Öffnung 8, die untere Luftkammer 10 und die Zuleitung 12 leerlaufen. Es kann vorkommen, daß der aus dem Ringspalt 6 austretende radiale Flüssigkeitsstrahl den U-förmigen Abschnitt der Zuleitung 12 nicht vollständig leersaugt. Aus diesem Grunde ist ein Ventil 22 an der tiefsten Stelle des U-förmigen Abschnittes vorgesehen, das beim Anfahren der Anlage kurzzeitig geöffnet wird und bei schon angesaugter Luft durch die Zuleitung 12 die restliche, hier angesammelte Flüssigkeit abläßt. Danach kann das Ventil 22 wieder geschlossen werden und braucht für die restliche Zeit des Betriebes nicht beachtet zu werden.

Der Boden 21 der Kammer 5 ist auswechselbar in das Gehäuseunterteil 3 eingesetzt, wodurch insbesondere die Breite des Ringspaltes 6 sowie die Form des Kammerbodens leicht variiert und an unterschiedliche Aufgaben angepaßt werden kann. Wenn z. B. die Spitze 7 dazu neigt, Faserstoffe oder sonstige Verunreinigungen aus der Flüssigkeit anzusammeln und so die Gefahr der Verstopfung des Ringspaltes 6 besteht, kann der Boden der Kammer 5 leicht gewölbt nach Art eines Uhrglases mit dem tiefsten Punkt im Zentrum gestaltet sein. Eine Variation des Ringspaltes 6 ist durch die Veränderung der Dicke des Bodens 21 möglich. Wenn dabei auch der Diffusor 14 verändert werden soll, können unterschiedlich dicke Distanzstücke 19 eingesetzt und die Bolzen 20 auf einer abweichenden Spannlänge angezogen sein.

Das in der Figur 2 dargestellte Ausführungsbeispiel ist für einen ziemlich großen Flüssigkeitsdurchsatz vorgesehen, also für eine größere Anlage, während das Ausführungsbeispiel gemäß der Figur 1 einer wesentlich kleineren Anlage mit einer viel geringeren Flüssigkeitsdurchsatzmenge vorbehalten ist. Entsprechende Unterschiede sind auch in den äußeren Abmessungen vorhanden, wobei sich die genauen Abmessungen nach der Flüssigkeitsdurchsatzmenge und nach der gewählten Austrittsgeschwindigkeit im Ringspalt richtet. Im übrigen sind beide Vorrichtungen sehr ähnlich, obwohl sich in Folge des größeren Durchsatzes auch Abweichungen ergeben, die nachfolgend besonders ausführlich beschrieben werden.

Das Gehäuseoberteil 30 und ein Gehäuseunterteil 31 wirken so zusammen, daß dazwischen ein Ringspalt 33 entsteht, der aus einer Ringkammer 32 gespeist wird. Die Ringkammer 32 ist in etwa torusförmig gebildet, wobei radial nach außen eine stetig sich verengende Beschleunigungsstrecke vorhanden ist, die im Ringspalt 33 ihre engste Stelle aufweist. Die Ringkammer 32 wird von mehreren, sich vorzugsweise paarweise gegenüberliegenden Zuleitungen gespeist, die in der Figur 2 gestrichelt angedeutet sind. Abweichend davon kann selbstverständlich eine zentrale Versorgung nach Art der Kammer 5 gemäß Figur 1 vorhanden sein.

Oberhalb und unterhalb des Diffusors 43 befinden sich wiederum die Luftkammern 34, deren Ausgang in Form von Öffnungen 35 sich unmittelbar oberhalb und unterhalb des Austritts des Ringspaltes 33 befinden. Die gesamte Luft wird über mehrere Zuleitungen 36 der oberen Kammer 34 zugeführt, von denen in der Figur 2 der Deutlichkeit halber nur eine einzige Zuleitung 36 dargestellt ist. Von hier führt eine Verbindungsleitung 37 zur unteren Luftkammer 34. Dabei reicht die Verbindungsleitung 37 bis annähernd an die Wand des Behandlungsbehälters in dem die Vorrichtung gemäß der Figur 2 untergebracht ist. Dies ist durch gestrichelte Linien innerhalb der Verbindungsleitung 37 angedeutet. Auch die Verbindungsleitung 37 ist in mehreren Exemplaren vorhanden, um eine ausreichende Versorgung der unteren Luftkammer 34 mit Gas sicherzustellen.

Der Diffusor 43 ist wiederum aus zwei Ringen 38 und 39 gebildet, die an ihren äußeren Enden nach oben bzw. nach unten abgewinkelt sind. Zwischen deren Begrenzungsflächen 40 und 41 ist bei diesem Ausführungsbeispiel mehrere gleichmäßig um den Umfang verteilte Distanzstege 42 vorgesehen, die besonders widerstandsarm gestaltet sind und die Gehäusehälften 30 und 31 sowie die zugehörigen Gehäuseteile in einem Abstand zueinander halten.

Bei einer dickbauchigeren Ausführung können die Distanzstege 42 hohl ausgebildet sein und zusätzlich zu der Verbindungsleitung 37 oder an deren Stelle den Luftübertritt von der oberen Luftkammer 34 in die untere Luftkammer 34 besorgen. Zusätzlich oder unabhängig davon kann mit Hilfe der Distanzstege 42 ein Drall der den Diffusor 43 verlassenden Strömung erzeugt werden, und zwar durch eine leichte, gleichsinnige Krümmung aller Distanzstege 42 in der gleichen Richtung. Eine Querschnittsansicht durch einen der einen Drall erzeugenden Distanzstege 42 ist in der Figur 3 dargestellt.

Die lichte Weite des Ringspaltes 33 kann mit Hilfe von Scheiben 45 eingestellt werden, die zwischen den beiden Gehäuseteilen 30 und 31 bzw. zwischen dem Gehäuseunterteil 31 und einem weiteren Gehäuseteil 44, das den Boden der unteren Luftkammer 34 bildet. Auch eine Veränderung des Diffusors 43 bezüglich seines Profiles bzw. bezüglich des Abstandes seiner Begrenzungsflächen 40 und 41 ist durch Auswechseln der Ringe 38 und 39 bzw. durch eine Veränderung der Höhe der Distanzstege 42 möglich. In dieser Weise lassen sich Anpassungen an unterschiedliche Verwendungen relativ rasch vornehmen.

Nach einer Stillstandsperiode sind beide Luftkammern 34 sowie die Zuleitung 36 bis zum Niveau innerhalb des Behälters, in den die Vorrichtung gemäß der Figur 2 eingesetzt wird, mit Flüssigkeit gefüllt. Sobald durch das Anlaufen einer Pumpe aus dem Ringspalt 33 mit hoher Geschwindigkeit in radialer Richtung Flüssigkeit austritt, kommt es im Bereich der Öffnungen 35 zu einem Saugeffekt, bei dem zunächst in den Flüssigkeitsstrahl weitere Flüssigkeit eingemengt wird. Dabei fällt der Flüssigkeitsspiegel in der Zuleitung 36 sowie in allen weiteren Zuleitungen nach und nach ab, bis die obere Luftkammer 34 gasgefüllt ist. Von diesem Zeitpunkt an wird von der oberen Luftkammer 34 über die zugeordnete Öffnung 35 bereits Gas in die Flüssigkeit eindosiert, während durch die untere Luftkammer 34 noch Flüssigkeit in den Flüssigkeitsstrahl übertritt. Wenn auch die Verbindungsleitungen 37 vollständig geleert sind, bleibt auf dem Boden der unteren Luftkammer 34 eine gewisse Restflüssigkeit zurück, die nicht mehr selbsttätig beseitigt wird, allerdings auch den laufenden Betrieb nicht weiter stört.

Auch das in den Figuren 2 und 3 wiedergegebene Ausführungsbeispiel kann beinahe ausschließlich aus Drehteilen gefertigt werden, was im übrigen auch für das Ausführungsbeispiel gemäß der Figur 1 gilt. Entsprechend niedrig sind die Herstellungskosten, die indirekt noch weiter dadurch absinken, daß eine relativ zentrale Zuführung der Betriebsmittel zu der Vorrichtung vorhanden ist, die die übliche Verteilung entlang dem Umfang eines Behandlungsbeckens entbehrlich macht.

Die eigentliche Vorrichtung kann aus Stahl, Kunststoff oder einer Legierung hergestellt sein, wobei sich die Materialauswahl in erster Linie nach der Aggressivität des zu behandelnden Mediums richtet. Die Strömungsgeschwindigkeiten sind jedenfalls von der Konstruktion her so gewählt, daß Beschädigungen durch Kavitation oder dergleichen so gut wie ausgeschlossen sind.

Die Austrittsgeschwindigkeit der Flüssigkeit aus dem Ringspalt kann dadurch künstlich erhöht werden, daß der radialen Strömungsrichtung ein Drall überlagert wird, der innerhalb der Kammer 5 bzw. innerhalb der Ringkammer 32 erzeugt wird. Dadurch fällt der Druck innerhalb des Flüssigkeitsstrahles weiter ab, so daß noch mehr Gas in die Flüssigkeit übertritt. Die Erzeugung der Drallströmung geschieht durch Leitkörper in den Beschleunigungsstrecken, die bei entsprechender Gestaltung eine annähernd verlustarme Wirkung ausüben.

In der Figur 4 ist ein weiteres Ausführungsbeispiel einer Vorrichtung gemäß der Erfindung dargestellt. Die Funktion ist ähnlich dem Ausführungsbeispiel gemäß der Figur 1, lediglich die Zuführung der Flüssigkeit sowie die Luftversorgung einer unteren Luftkammer 60 ist abweichend gestaltet. Bezüglich des Diffusors sind daher in der Figur 4 keine Bezugszeichen angebracht, da dessen Beschreibung eine Wiederholung darstellen würde.

Das Oberteil 52 und das Unterteil 53 eines Gehäuses 51 ist jeweils mit einem oberen Zulauf 54 bzw. einem unteren Zulauf 55 versehen, die zusammen in der Nähe eines Ringspaltes 56 einen Kanal 50 bilden. Der Kanal 50 ist auf den Ringspalt 56 zu monoton abnehmend im Durchmesser, so daß die mit gleichem Druck in den Zuläufen 54 und 55 einströmende Flüssigkeit in diesem Bereich beschleunigt wird. Sie tritt dann mit hoher Geschwindigkeit aus dem Ringspalt 56 an den Öffnungen 58 vorbei in den Diffusor ein.

Das Gehäuseoberteil 52 ist mit einer Zuleitung 61 für das Gas, insbesondere für Luft versehen. An drei Stellen (Fig. 5) des Ringspaltes 56 befinden sich Distanzstücke 57, die an diesen Stellen den freien Austritt der Flüssigkeit aus dem Ringspalt 56 behindern. Im Strömungsschatten dieser Distanzstücke 57 bilden sich flüssigkeitsfreie Bereiche 62 aus, die für die Überströmung der Luft von der oberen Luftkammer 59 in die untere Luftkammer 60 sorgen. In der Figur 5 ist die Strömung durch gestrichelte Linien schematisch angedeutet.

Das Ausführungsbeispiel gemäß der Figur 4 wird in den Fällen eingesetzt, in denen eine Zuleitung für die Flüssigkeit von unten zu der Vorrichtung ohne Schwierigkeit möglich ist. Selbstverständlich kann für diesen Fall auch das Ausführungsbeispiel gemäß der Figur 1 verwendet werden, das dann in Überkopflage montiert wird. Die entsprechende Verlegung bzw. Anbringung der Zuleitungen 11 und 12 für die Luft kann von jedem Fachmann entsprechend ausgewählt werden.

Das in der Figur 5 beschriebene Prinzip des Überströmens von einer Luftkammer zu der anderen mit Hilfe von Übertrittsbereichen im Strömungsschatten der Flüssigkeitsströmung ist selbstverständlich auch mit dem Ausführungsbeispiel gemäß der Figur 1 und gemäß der Figur 2 kombinierbar; diese Art der Luftversorgung der jeweils von der Zuleitung abgelegenen Luftkammer ist also nicht an die beidseitige Flüssigkeitszuführung gebunden.

Die aus dem jeweiligen Ringspalt 6, 33 oder 56 austretende Flüssigkeit tritt normalerweise gleichmäßig strömend ohne starke Verwirbelung aus. Bei besonders breiten Ringspalten kann jedoch zunehmend eine Verwirbelung eintreten, die der Aufnahme von Gas unmittelbar danach offenbar förderlich ist. Gegebenenfalls muß dann der Diffusoreintritt leicht aufgeweitet werden, also zu einer Art Fangkonstellation umgestaltet werden. Auch mit derartigen Vorrichtungen gemäß der Erfindung sind hervorragende Begasungsergebnisse erzielt worden.

## Patentansprüche

1. Vorrichtung zum kontinuierlichen Einbringen eines Gases, insbesondere Luft, in eine Flüssigkeit, insbesondere Wasser, für eine Wasseraktivierung, Wasseraufbereitung, Flotation, Deink-Anlagen oder dergleichen, mit einer als im wesentlichen kreisförmiger Ringspalt (6; 33; 56) mit horizontal verlaufender Mittelebene ausgebildeten Verteilervorrichtung für Flüssigkeit, wenigstens einer Gasaustrittsöffnung (8; 35; 58) einschließlich Zuleitung und einem Diffusor (14, 43) mit derselben horizontal verlaufenden Mittelebene stromabwärts der Verteilervorrichtung, wobei die Gasaustrittsöffnung oberhalb und unterhalb des Ringspaltes mündende kreisringförmige Öffnungen (8; 35; 58) jeweils einer Luftkammer (9, 10; 34; 59, 60) sind, dadurch gekennzeichnet, daß der Ringspalt (6, 33; 56) der Verteilervorrichtung den Austritt einer düsenartigen Kammer (5, 32; 50) bildet, deren Querschnitt sich auf dem Weg von einer Zuleitung bis zum Ringspalt (6; 33; 56) monoton verengt, und daß der Diffusor (14, 43) zwei sich gegenüberliegende Begrenzungsflächen (17, 18; 40,41) jeweils zu beiden Seiten der aus dem Ringspalt (6; 33; 56) austretenden Flüssigkeit aufweist, deren Abstand zueinander auf einem Strompfad von innen nach außen unter Berücksichtigung des wachsenden Umfangs des Strompfades mit steigendem Durchmesser so gewählt ist, daß der im Grundriß kreisförmige und im Querschnitt konische Diffusor eine Gesamtaufweitung aufweist, die der eines kreisförmigen Diffusors mit einem Öffnungswinkel von 2° bis 6° entspricht.

2. Vorrichtung nach Anspruch 1, dadurch gekennzeichnet, daß zwischen den Begrenzungsflächen (40, 41) des Diffusors (43) widerstandsarme Distanzstege (43) angeordnet sind.

3. Vorrichtung nach Anspruch 1 oder 2, dadurch gekennzeichnet, daß jede Luftkammer (9, 10; 34; 59, 60) zumindest einen Teil der Rückseite der zugeordneten Begrenzungsfläche (17, 18; 40, 41) überdeckt und die Distanzstege zur Verbindung beider Luftkammern hohl ausgebildet sind.

4. Vorrichtung nach Anspruch 2 oder 3, dadurch gekennzeichnet, daß die Distanzstege (42) zum Erzeugen eines Dralles leicht gekrümmt sind.

5. Vorrichtung nach einem der Ansprüche 1 bis 4, dadurch gekennzeichnet, daß eine Zuleitung (36) zu der oberen Luftkammer (34) vorgesehen ist und beide Luftkammern (34) über eine Verbindungsleitung (37) im Austausch stehen.

6. Vorrichtung nach einem der Ansprüche 1 bis 5, dadurch gekennzeichnet, daß der Ringspalt (33) der Kammer Bestandteil einer Ringkammer (32) mit mehreren, gleichmäßig um den Umfang verteilten Zuflüssen ist.

7. Vorrichtung nach einem der Ansprüche 1 bis 5, dadurch gekennzeichnet, daß an der Ober- oder Unterseite der Kammer (5) eine Zuleitung (4) für Flüssigkeit angeschlossen ist.

8. Vorrichtung nach Anspruch 7, dadurch gekennzeichnet, daß der Boden (21) der Kammer (5) zu einer Ringwanne geformt ist.

9. Vorrichtung nach Anspruch 7 oder 8, dadurch gekennzeichnet, daß der Boden (21) der Kammer (5) einschließlich des unteren Begrenzungsabschnittes des Ringspaltes (6) lösbar befestigt ist.

10. Vorrichtung nach einem der Ansprüche 7 bis 9, dadurch gekennzeichnet, daß innerhalb der Kammer (5) Leitkörper angebracht sind, die der Strömung der Flüssigkeit entlang der Mittelachse einen Drall verleihen.

11. Vorrichtung nach Anspruch 1, dadurch gekennzeichnet, daß die Begrenzungsflächen des Diffusors mit Hilfe mehrerer Verbindungsleitungen zwischen der oberen und unteren Luftkammer im Abstand zueinander gehalten sind.

12. Vorrichtung nach einem der Ansprüche 1 bis 5, dadurch gekennzeichnet, daß der Ringspalt (56) der Verteilervorrichtung den Austritt eines aus zwei Kammern bestehenden Kanales (50) bildet, an den an der Oberseite und an der Unterseite jeweils eine Zuleitung (54, 55) für die Flüssigkeit angeschlossen ist.

13. Vorrichtung nach Anspruch 12, dadurch gekennzeichnet, daß sich der Kanal (50) auf jeder Zuflußseite bis zu dem Ringspalt (56) monoton verengt.

14. Vorrichtung nach Anspruch 1, 6, 7 oder 12, dadurch gekennzeichnet, daß der Ringspalt (56) der Kammer (50) an vorgegebenen Stellen durch Distanzstücke (57) oder Befestigungsstücke geschlossen ist, daß nur zu der einen Luftkammer (59) eine Luftzuleitung (61) führt und daß die im Stromschatten der Distanzstücke (57) liegenden Bereiche der kreisförmigen Öffnungen (58) als Überströmstellen für die Luft in die andere Luftkammer (60) dienen.

## Claims

1. A device for continuously introducing a gas, in particular air, into a liquid, in particular water, for water activation and purification, flotation, deinking units or the like, comprising a liquid distribution device substantially in the form of an annular gap (6; 33; 56) having horizontally extending centre planes, at least one gas discharge opening (8; 35; 58) including respective feed conduits, and a diffuser (14, 43) having the same horizontally extending centre planes disposed downstream the distribution device, said gas discharge openings being circular ports (8; 35; 58) of an air chamber (9, 10; 34; 59, 60) opening upstream and downstream of the annular gap, characterized in that the annular gap (6, 33; 56) of the distribution device forms the discharge opening of a nozzle- type chamber (5, 32; 50) the cross-section of which is continuously reduced between a feed conduit and an annular gap (6; 33; 56), and that the diffuser (14,43) comprises two mutually oppositely disposed boundary surfaces (17; 18; 40,41) at respective sides of the liquid which issues from the annular gap (6,33,56), and the mutual spacing of which, over a flow path from the interior outwardly, having regard to the enlargement due to the increasing peripheral area with increasing diameter, is so selected that the overall enlargement corresponds to that of a diffuser which is circular at the base and conical in cross-section, with an aperture angle of from 2° to 6°.

2. A device according to claim 1, characterized in that low-resistance spacer arms (42) are disposed between the boundary surfaces (40, 41) of the diffuser (43).

3. A device according to either of claims 1 or 2, characterized in that each air chamber (9, 10; 34; 59, 60) covers at least a part of the back side of the associated boundary surface (17, 18; 40, 41), and that the spacer arms are hollow for connecting the two air chambers.

4. A device according to either of claims 2 or 3, characterized in that the spacer arms (42) are slightly curved to produce a swirl effect.

5. A device according to either of claims 1 to 4, characterized in that there is provided a feed conduit (36) to the upper air chamber (34) and that the two air chambers (34) are in interchange relationship by way of a connecting conduit (37).

6. A device according to either of claims 1 to 5, characterized in that the annular gap (33) is a component of an annular chamber (32) having a plurality of uniformly peripherally distributed feed flows.

7. A device according to either of claims 1 to 5, characterized in that to the top or underside of chamber (5) is connected the liquid feed conduit (4).

8. A device according to claim 7, characterized in that the bottom (21) of the chamber (25) is shaped to provide an annular trough.

9. A device according to either of claims 7 or 8, characterized in that the bottom (21) of the chamber (5), including the lower portion defining the annular gap (6), is releasably fixed in place.

10. A device according to either of claims 7 to 9, characterized in that disposed within the chamber (5) are guide bodies which impart a swirl to the flow along the centre line.

11. A device according to claim 1, characterized in that the boundary surfaces of the diffuser are held at a spacing relative to each other by means of a plurality of connecting conduits between the upper and lower air chambers.

12. A device according to either of claims 1 to 5, characterized in that the annular gap (56) of the distribution device forms the discharge of a passage (54) consisting of two chambers, to which respective feed conduits (54, 55) for the liquid are connected at the top side and at the underside.

13. A device according to claim 12, characterized in that the passage (50) reduces uniformly on each feed flow side to the annular gap (56).

14. A device according to either of claims 1, 6,7 7 or 12, characterized in that the annular gap (56) of chamber (50) is closed at predetermined locations by spacer portions (57) or fixing portions, that an air feed conduit (61) goes only to the one air chamber (59), and that the regions of the annular openings (58), which are disposed in the flow shadow of the portions (57), serve as flow transfer locations for the air to flow into the other chamber (60).

## Revendications

1. Dispositif d'introduction continue d'un gaz, notamment de l'air, dans un liquide, notamment de l'eau, pour une activation d'eau, une préparation d'eau, une flottation, des installations de désencrage ou analogues, comportant un dispositif distributeur de liquide, agencé comme un intervalle annulaire (6; 33; 56) de forme sensiblement circulaire et ayant un plan central orienté horizontalement, au moins une ouverture de sortie de gaz (8; 35; 58) incluant un conduit d'admission, et un diffuseur (14, 43), comportant le même plan central orienté horizontalement et situé en aval du dispositif distributeur, des orifices (8; 35; 58) en forme d'anneaux circulaires d'une chambre à air respective (9, 10; 34; 59, 60) débouchant dans l'ouverture de sortie de gaz au-dessus et en dessous de l'intervalle annulaire, caractérisé en ce que l'intervalle annulaire (6; 33; 56) du dispositif distributeur constitue la sortie d'une chambre (5, 32; 50) en forme de buse dont la section se rétrécit de façon monotone sur la distance entre un conduit d'admission et l'intervalle annulaire (6; 33; 56) et en ce que le diffuseur (14, 43) comporte deux surfaces de délimitation (17, 18; 40,41) placées l'une en regard de l'autre et respectivement des deux côtés du liquide sortant de l'intervalle annulaire (6; 33; 56), leur espacement mutuel étant choisi, sur un filet d'écoulement de l'intérieur vers l'extérieur en tenant compte du périmètre croissant du filet d'écoulement lorsque le diamètre augmente, de telle sorte que le diffuseur ayant en vue en plan une forme circulaire et en section droite une forme conique, comporte un élargissement total qui corresponde à celui d'un diffuseur de forme circulaire ayant un angle d'ouverture de 2° à 6°.

2. Dispositif selon la revendication 1, caractérisé en ce qu'il est prévu entre les surfaces de délimitation (40,41) du diffuseur (43) des voiles d'espacement (43) de faible résistance.

3. Dispositif selon la revendication 1 ou 2, caractérisé en ce que chaque chambre à air (9, 10; 34; 50; 60) recouvre au moins une partie du côté arrière de la surface de délimitation associée (17, 18; 40,41) et les voiles d'espacement servant à relier les deux chambres à air sont réalisés creux.

4. Dispositif selon la revendication 2 ou 3, caractérisé en ce que les voiles d'espacement (42) sont légèrement incurvés pour produire un tourbillon.

5. Dispositif selon une des revendications 1 à 4, caractérisé en ce qu'un conduit d'admission (36) est prévu pour la chambre à air supérieure (34) et les deux chambres à air (34) sont permutables par l'intermédiaire d'un conduit de liaison (37).

6. Dispositif selon une des revendications 1 à 5, caractérisé en ce que l'intervalle annulaire (33) des chambres fait partie d'une chambre annulaire (33) comportant plusieurs conduits d'alimentation répartis uniformément sur la périphérie.

7. Dispositif selon une des revendications 1 à 5, caractérisé en ce qu'un conduit d'admission (4) de liquide est relié au côté supérieur ou au côté inférieur de la chambre (5).

8. Dispositif selon la revendication 7, caractérisé en ce que le fond (21) de la chambre (5) a une forme d'auget annulaire.

9. Dispositif selon la revendication 7 ou 8, caractérisé en ce que le fond (21) de la chambre (5), y compris la partie inférieure de délimitation de l'intervalle annulaire (5), est fixé de façon séparable.

10. Dispositif selon une des revendications 7 à 9, caractérisé en ce qu'il est prévu à l'intérieur de la chambre (5) des corps directeurs qui créent un tourbillon dans l'écoulement de liquide le long de l'axe central.

11. Dispositif selon la revendication 1, caractérisé en ce que les surfaces de délimitation du diffuseur sont maintenues espacées l'une de l'autre à l'aide de plusieurs conduits de liaison entre les chambres à air supérieure et inférieure.

12. Dispositif selon une des revendications 1 à 5, caractérisé en ce que l'intervalle annulaire (56) du dispositif distributeur constitue la sortie d'un canal (50) se composant de deux chambres et auquel est relié un conduit respectif d'admission de liquide (54, 55) sur le côté supérieur et sur le côté inférieur.

13. Dispositif selon la revendication 12, caractérisé en ce que le canal (50) est étranglé de façon monotone sur chaque côté d'admission d'écoulement jusqu'à l'intervalle annulaire (56).

14. Dispositif selon une des revendications 1,6, 7 ou 12, caractérisé en ce que l'intervalle annulaire (56) de la chambre (50) est fermé en des zones prédéterminées par des pièces d'espacement (57) ou par des pièces de fixation, en ce qu'un conduit d'admission d'air (61) aboutit seulement à une des chambres à air (59) et en ce que les zones des orifices (58) de forme circulaire qui sont abritées de l'écoulement par les pièces d'espacement (57) servent de zones de décharge de l'air dans l'autre chambre à air (60).
